# EUROPÄISCHE PATENTANMELDUNG

(11) **EP 4 613 918 A1**
(43) Veröffentlichungstag der Anmeldung: **10.09.2025**
(21) Anmeldenummer: 24162458.4
(22) Anmeldetag: 08.03.2024
(51) Int. Cl.: D01H 9/18

(54) **HÜLSENBEREITSTELLUNGSVORRICHTUNG SOWIE SYSTEM**

(71) Anmelder: Rieter Automatic Winder GmbH, 52525 Heinsberg (DE)
(72) Erfinder: Bassauer, Enrico, 52511 Geilenkirchen (DE); Wasseige, Frank, 41366 Schwalmtal (DE); Bäumges, Michael, 41751 Viersen (DE); Küppenbender, Marc, 41069 Mönchengladbach (DE); Forche, Torsten, 46499 Hamminkeln/Dingden (DE)
(74) Vertreter: Rieter

(57) **Zusammenfassung**

Die vorliegende Erfindung betrifft eine Hülsenbereitstellungsvorrichtung (1) zum Bereitstellen von Spinnhülsen (2) für eine Spinnmaschine (3) sowie ein System (18) aus wenigstens einer Spülmaschine (19), wenigstens einer Spinnmaschine (3) und einer Transportvorrichtung (11) zum Transport von Spinnhülsen (2) zwischen der wenigstens einen Spülmaschine (19) und der wenigstens einen Spinnmaschine (3). Erfindungsgemäß umfasst die Hülsenbereitstellungsvorrichtung (1) wenigstens zwei Behälter (4) zum Aufnehmen von Spinnhülsen (2), eine Ausgabeeinheit (5) zum Ausgeben einer Spinnhülse (2) und wenigstens eine Vereinzelungsvorrichtung (6). Die Behälter (4), die Ausgabeeinheit (5) und die Vereinzelungsvorrichtung (6) sind derart angeordnet, dass durch die Vereinzelungsvorrichtung (6) eine Spinnhülse 2 selektiv aus einem der Behälter (4) der Ausgabeeinheit (5) zuführbar ist.

## Beschreibung

Die vorliegende Erfindung betrifft eine Hülsenbereitstellungsvorrichtung zum Bereitstellen von Spinnhülsen für eine Spinnmaschine.

In einem Maschinenverbund beispielsweise mit wenigstens einer Spulmaschine und wenigstens einer Spinnmaschine, werden mit Garn befüllte Spinnhülsen zum Umspulen auf der Spulmaschine beispielsweise automatisiert zwischen der Spinnmaschine und der Spulmaschine transportiert. Die Spinnmaschine ist hierbei beispielsweise als Ringspinnmaschine ausgebildet. Technisch bedingt haben die Spinnhülsen bei Ringspinnmaschinen eine vergleichsweise niedrige Kapazität für gesponnenes Garn. Deshalb wird das Garn im Anschluss an den Spinnprozess durch eine Spulmaschine von den Spinnhülsen auf größere Spulen umgespult. Dies erleichtert wesentlich die spätere Verarbeitung des Garns. Von der Spulmaschine abgespulte Spinnhülsen werden beispielsweise automatisiert zurück zur Spinnmaschine transportiert, um von neuem mit gesponnenem Garn bewickelt zu werden.

Bei diesem zum größten Teil automatisierten Prozess kann es zu Fehlern kommen. Beispielsweise kann es vorkommen, dass Kopse von der Spulmaschine nicht vollständig abgespult werden. Auch kann es vorkommen, dass Spinnhülsen beschädigt werden oder nicht ordnungsgemäß auf einer Transportvorrichtung, die die Spulmaschine mit der Spinnmaschine verbindet, angeordnet sind. Eine derartige Transportvorrichtung kann beispielsweise mit Transporttellern arbeiten, auf die die Spinnhülsen aufgesteckt werden.

Falls beispielsweise einer der oben beschriebenen Fehler bezüglich der Spinnhülsen auftritt, muss dieser von einem Bediener per Hand korrigiert werden. Hierzu muss die fehlerhafte Spinnhülse von der Transportvorrichtung entfernt und gegen eine fehlerfreie Hülse ausgetauscht werden. Für diese manuelle Nachbearbeitung werden die fehlerhaften Spinnhülsen beispielsweise zu einer entsprechenden Bearbeitungsposition von der Transportvorrichtung ausgeschleust.

In modernen Spinnereien können mit einer Spinnmaschine beispielsweise unterschiedliche Garne erzeugt werden, die eventuell unterschiedliche Spinnhülsentypen erfordern. Auch ist ein Maschinenverbund denkbar, der mehrere Spinnmaschinen und eventuell mehrere Spulmaschinen umfasst, wobei die Maschinen durch ein umfassendes Transportsystem verbunden sind. Auf den unterschiedlichen Spinnmaschinen können selbstverständlich unterschiedliche Garne, die wiederum unterschiedliche Spinnhülsen erfordern, erzeugt werden. Für den Bediener, der manuell eine fehlerhafte Spinnhülse gegen eine fehlerfreie Spinnhülse austauschen muss, führt dies zu dem Problem, dass eine fehlerfreie Spinnhülse des entsprechenden Spinnhülsentyps für die jeweilige Partie, also für die Produktion eines bestimmten Garns mit bestimmten Produktionsparametern, bereitgestellt werden muss. Dieses Problem wird dadurch verschärft, dass moderne Spinnmaschinen immer mehr parallel arbeitende Arbeitsstellen aufweisen und immer weniger Bediener für die manuelle Bearbeitung von fehlerhaften Spinnhülsen bereitstehen.

Die vorliegende Erfindung stellt sich folglich die Aufgabe, das Bereitstellen von fehlerfreien Spinnhülsen eines bestimmten Spinnhülsentyps zumindest teilweise zu automatisieren.

Die Aufgabe wird gelöst durch eine Hülsenbereitstellungsvorrichtung und ein System mit den Merkmalen der unabhängigen Patentansprüche.

Erfindungsgemäß umfasst die Hülsenbereitstellungsvorrichtung zum Bereitstellen von Spinnhülsen für eine Spinnmaschine wenigstens zwei Behälter zum Aufnehmen von Spinnhülsen, eine Ausgabeeinheit zum Ausgeben einer Spinnhülse und wenigstens eine Vereinzelungsvorrichtung. Die Behälter, die Ausgabeeinheit und die Vereinzelungsvorrichtung sind derart angeordnet, dass durch die Vereinzelungsvorrichtung eine Spinnhülse selektiv aus einem der Behälter der Ausgabeeinheit zuführbar ist.

Durch den erfindungsgemäßen Aufbau der Hülsenbereitstellungsvorrichtung ist es beispielsweise möglich, jeweils einen Spinnhülsentyp in einem der Behälter vorzusehen. Die Hülsenbereitstellungsvorrichtung kann dann beispielsweise auf Anfrage eines Bedieners oder automatisiert eine Spinnhülse eines bestimmten Spinnhülsentyps ausgeben. Hierdurch wird eine zumindest teilweise Automatisierung des Austauschs von fehlerhaften Spinnhülsen gegen fehlerfreie Spinnhülsen beim Rücktransport von Spinnhülsen beispielsweise von einer Spulmaschine zu einer Spinnmaschine erreicht. Einerseits wird hierdurch die Effizienz des Prozesses gesteigert und andererseits wird eine Fehlerquote einer versehentlich falschen Zuordnung von Spinnhülsentypen reduziert.

Die Anfrage durch einen Bediener zur Ausgabe einer Spinnhülse eines bestimmten Spinnhülsentyps der Hülsenbereitstellungsvorrichtung kann beispielsweise durch eine Eingabe an einer entsprechenden Eingabevorrichtung sein. Eine automatisierte Ausgabe einer Spinnhülse kann beispielsweise dadurch erfolgen, dass ein Datenträger eines Transporttellers, auf dem eine fehlerhafte Spinnhülse transportiert wurde, ausgelesen wird, und damit eine bestimmte Partie, zu der der Transportteller transportiert werden soll, festgestellt oder festgelegt wird. Dementsprechend kann durch die Hülsenbereitstellungsvorrichtung eine Spinnhülse eines zur entsprechenden Partie passenden Spinnhülsentyps ausgegeben werden.

Im bestimmungsgemäßen Einsatz der Hülsenbereitstellungsvorrichtung können die Behälter beispielsweise oberhalb der Ausgabeeinheit angeordnet sein. Auf diese Weise kann die Schwerkraft für den Transport der Spinnhülsen zur Ausgabeeinheit verwendet werden.

Ebenso bringt es Vorteile mit sich, wenn die Vereinzelungsvorrichtung einen ersten Schieber umfasst. Der erste Schieber kann einerseits der Vereinzelung der Spinnhülsen und andererseits dem Transport der Spinnhülsen von jeweils einem der Behälter zur Ausgabeeinheit dienen. Der Schieber kann beispielsweise ausgebildet sein eine rein lineare Bewegung auszuführen. Dabei kann, wie bereits angedeutet, die Schwerkraft ausgenutzt werden, um die Spinnhülsen, die in den Behältern bevorratet werden, in einen Einflussbereich des ersten Schiebers zu bringen. Im bestimmungsgemäßen Gebrauch der Hülsenbereitstellungsvorrichtung kann der erste Schieber beispielsweise derart angeordnet sein, dass er eine Spinnhülse zu einer rein horizontalen Bewegung antreibt. Die Schwerkraft kann in diesem Fall ebenfalls ausgenutzt werden, um die von dem ersten Schieber bewegte Spinnhülse der Ausgabeeinheit zuzuführen. Die Hülsenbereitstellungsvorrichtung kann beispielsweise für jeden Behälter jeweils eine Vereinzelungsvorrichtung mit jeweils einem ersten Schieber aufweisen.

Die Ausgabeeinheit kann beispielsweise in einer Symmetrieebene der Hülsenbereitstellungsvorrichtung angeordnet sein, wobei die Behälter und Vereinzelungsvorrichtungen symmetrisch zu dieser Symmetrieebene ausgerichtet sind. Der erste Schieber bzw. die ersten Schieber können demnach derart angeordnet sein, dass sie eine Hülse aus einem der Behälter zur Symmetrieebene und damit zur Ausgabeeinheit schieben können.

Des Weiteren ist es vorteilhaft, wenn die Vereinzelungsvorrichtung einen zweiten Schieber und insbesondere einen dritten Schieber umfasst. Die Aufgaben des Spinnhülsenselektierens bzw. -vereinzelns und des Transports zur Ausgabeeinheit können in diesem Fall zwischen mehreren Schiebern aufgeteilt werden. In diesem Fall können der zweite Schieber und gegebenenfalls der dritte Schieber beispielsweise der Vereinzelung und Selektion einer Hülse aus mehreren ihnen zugeordneten Behältern dienen. Jeder Schieber kann beispielsweise einen eigenen Antrieb, insbesondere einen pneumatischen Antrieb, aufweisen.

Ebenso bringt es Vorteile mit sich, wenn der erste Schieber, der zweite Schieber und/oder der dritte Schieber eine Ausnehmung für eine Spinnhülse umfasst. Durch die Ausnehmung können die Spinnhülsen bei der Vereinzelung oder dem Transport besser kontrolliert werden. Ein unkontrolliertes Rollen der im Wesentlichen zylinderförmigen Spinnhülsen wird verhindert. Die Schieber können beispielsweise im Wesentlichen plattenförmig ausgebildet sein, wobei eine in der Ausnehmung befindliche Spinnhülse beispielsweise eine feststehende Oberfläche kontaktiert, zu der sich die Spinnhülse relativ bewegt. Die Bewegung besteht insbesondere darin, dass die Spinnhülse von dem jeweiligen Schieber über die Oberfläche geschoben oder gerollt wird. Die feststehende Oberfläche kann auch Teil eines anderen Schiebers sein, der zu dem jeweiligen Zeitpunkt stillsteht. Die Schieber können beispielsweise aus Metall hergestellt sein.

Des Weiteren ist es vorteilhaft, wenn der erste, zweite und/oder dritte Schieber und Ausnehmungen des ersten, zweiten und/oder dritten Schiebers derart zueinander angeordnet sind, dass in Abhängigkeit einer Stellung des ersten, zweiten und/oder dritten Schiebers eine Spinnhülse aus einem der Behälter entnommen wird. Die Schieber können damit der selektiven Ausgabe einer einzelnen Spinnhülse aus mehreren ihnen zugewiesenen Behältern dienen. Beispielsweise können dem zweiten Schieber und dem dritten Schieber zwei Behälter zugeordnet sein. Der zweite Schieber und der dritte Schieber können derart zu den Behältern angeordnet sein, dass je nach Stellung des zweiten Schiebers und des dritten Schiebers eine Hülse entweder aus dem einen Behälter oder aus dem anderen Behälter ausgegeben wird. Der erste Schieber könnte in diesem Fall rein dem Transport der Spinnhülsen dienen.

Vorteilhaft ist es, wenn ein Fallschacht zwischen der Vereinzelungsvorrichtung und der Ausgabeeinheit angeordnet ist, wobei der Fallschacht insbesondere derart zulaufend ausgebildet ist, dass die Spinnhülse beim Durchlaufen des Fallschachts im Wesentlichen um 90° gedreht wird. Durch den Fallschacht kann die Schwerkraft für den Transport der Spinnhülse zu der Ausgabeeinheit ausgenutzt werden. Die Spinnhülsen können beispielsweise in den Behältern liegend, d. h. mit ihrer Längsachse senkrecht zur Schwerkraft, und damit platzsparend gelagert werden. Durch eine Drehung im Wesentlichen um 90° durch den Fallschacht können die Spinnhülsen stehend, also mit ihrer Längsachse im Wesentlichen parallel zur Schwerkraft, ausgegeben werden. Die Ausrichtung bei der Ausgabe durch die Ausgabeeinheit entspricht damit beispielsweise der Ausrichtung, mit der die Spinnhülsen auf eine Transportvorrichtung, insbesondere auf einen Transportteller der Transportvorrichtung aufgesetzt werden müssen. Dies erleichtert einerseits die Handhabung für einen Bediener und andererseits ermöglicht es eine automatisierte Ausgabe der Spinnhülsen, wobei die Spinnhülse beispielsweise durch ein Herabfallen aus der Ausgabeeinheit auf die Transportvorrichtung bzw. einen Transportteller der Transportvorrichtung aufgesetzt wird.

Vorteilhaft ist es zudem, wenn die Vereinzelungsvorrichtung einen Elektroantrieb und/oder einen pneumatischen Antrieb umfasst. Der Elektroantrieb und/oder der pneumatische Antrieb kann dem Antrieb der bereits beschriebenen Schieber oder dem Antrieb weiterer im Folgenden beschriebene Komponenten der Vereinzelungsvorrichtung dienen. Eine Druckluftversorgung ist an Textilmaschinen, wie insbesondere Spinnmaschinen, üblich. Daher ist die Verwendung eines pneumatischen Antriebs in diesem Umfeld ohne größere Anpassungen möglich. Ein pneumatischer Antrieb ist einfach aufgebaut und kann mit kurzen Reaktionszeiten bewegt werden. Ein Elektroantrieb ist eventuell kostenintensiver, aber einfacher zu steuern. Besonders geeignet ist der Elektroantrieb für die im folgenden beschriebenen Drehbewegungen.

Vorteilhaft ist es, wenn die Vereinzelungsvorrichtung einen drehbaren Zylinder, vorzugsweise mit einer Ausnehmung für eine Spinnhülse, umfasst. Der Zylinder kann in einfacher Weise der Vereinzelung der Spinnhülsen sowie der selektiven Entnahme einzelner Spinnhülsen aus mehreren zugeordneten Behältern dienen. Der Zylinder kann sich beispielsweise direkt an die ihm zugeordneten Behälter anschließen, sodass Spinnhülsen durch die Schwerkraft in die Ausnehmung rutschen. Durch das Drehen könnte Zylinder die Spinnhülsen beispielsweise zu dem ersten Schieber transportieren. Hierzu ist im bestimmungsgemäßen Gebrauch der Hülsenbereitstellungsvorrichtung der erste Schieber beispielsweise unterhalb des Zylinders angeordnet. Zur Drehung kann der Zylinder insbesondere mit dem bereits beschriebenen Elektroantrieb verbunden sein.

Ebenso ist es vorteilhaft, wenn der Zylinder in zwei Drehrichtungen antreibbar ist, wobei der Zylinder derart zu wenigstens zwei der Behälter angeordnet ist, dass in Abhängigkeit von der Drehrichtung eine Spinnhülse aus einem der Behälter entnommen wird. Je nach Position der bereits beschriebenen Ausnehmung rutscht eine Spinnhülse entweder aus dem einen zugeordneten Behälter oder dem anderen zugeordneten Behälter in die Ausnehmung, und kann damit durch weitere Drehung des Zylinders beispielsweise zu dem ersten Schieber, zu dem Fallschacht und letztendlich zur Ausgabeeinheit transportiert werden. Der verbundene Elektroantrieb ist hierzu insbesondere reversibel.

Ebenso bringt es Vorteile mit sich, wenn die Ausgabeeinheit derart zulaufend ausgebildet ist, dass die Spinnhülse in der Ausgabeeinheit zu einer Achse zentriert wird. Eine Zentrierung der Spinnhülse in der Ausgabeeinheit sorgt für eine exakte Ausgabe an einem bestimmten Ort und in einer bestimmten Position. Dies ist vor allem für ein automatisiertes Aufsetzen der Spinnhülse auf die bereits beschriebene Transportvorrichtung bzw. den beschriebenen Transportteller vorteilhaft. Die Ausgabeeinheit kann hierzu beispielsweise trichterförmig ausgebildet sein oder trichterförmige Abschnitte aufweisen, die der Zentrierung der Spinnhülse dienen. Die Ausgabeeinheit kann ebenfalls abschnittsweise zylinderförmig ausgebildet sein, wobei ein Durchmesser der zylinderförmigen Abschnitte beispielsweise geringfügig größer als der Durchmesser der auszugebenden Spinnhülsen ist. Die Ausgabeeinheit kann beispielsweise derart ausgebildet sein, dass ein oder mehrere bewegliche Bereiche der Ausgabeeinheit die auszugebende Spinnhülse gegen die Schwerkraft abstützen und dass diese Abstützung durch eine Bewegung der beweglichen Bereiche aufgehoben werden kann.

In diesem Zusammenhang ist es vorteilhaft, wenn die Ausgabeeinheit zwei bewegbare Flügel umfasst. Die Flügel können dazu beitragen, dass eine Spinnhülse präzise von der Ausgabeeinheit ausgegeben wird. Durch eine exakte Ausgabe der Spinnhülse wird ein automatisiertes Bestücken der Transportvorrichtung, wie oben bereits beschrieben, möglich. Die Flügel können die Spinnhülse hierbei beispielsweise durch eine symmetrische Bewegung gleichmäßig freigeben, sodass sich eine Position der Spinnhülse bei der Ausgabe beispielsweise durch Reibung kaum oder nicht verändert. Die Flügel können beispielsweise zumindest abschnittsweise trichterförmig für eine Zentrierung der Spinnhülsen ausgebildet sein. Die Flügel können beispielsweise symmetrisch zu der bereits beschriebenen Spiegelebene ausgerichtet sein.

Auch ist es äußert vorteilhaft, wenn die Ausgabeeinheit wenigstens einen Antrieb umfasst. Der Antrieb dient insbesondere der Freigabe der Spinnhülse aus der Ausgabeeinheit. Der Antrieb kann beispielsweise mit beiden der bereits beschriebenen Flügel verbunden sein. Es ist aber ebenfalls denkbar, dass jeweils ein Antrieb für jeden der Flügel vorgesehen ist. Der Antrieb kann insbesondere als pneumatischer Antrieb oder Elektroantrieb ausgebildet sein. Der Antrieb ist insbesondere an einem feststehenden Abschnitt der Ausgabeeinheit befestigt und mit den beweglichen Teilen der Ausgabeeinheit, insbesondere mit den beschriebenen Flügeln, verbunden.

Vorteilhaft ist es zudem, wenn die Flügel derart mit dem wenigstens einen Antrieb verbunden sind, dass sie in einer linearen Bewegung öffenbar sind. Eine lineare Bewegung der Flügel führt zu geringen Störungen der Position der Spinnhülse beim Öffnen der Ausgabeeinheit beispielsweise im Gegensatz zu einer Schwenkbewegung. Hierbei fahren die Flügel insbesondere linear auseinander. Die Bewegung der Flügel ist insbesondere symmetrisch zu der beschriebenen Spiegelebene. Der bereits beschriebene Antrieb bzw. die bereits beschriebenen Antriebe sind hierbei insbesondere als Linearantrieb bzw. Linearantriebe ausgebildet. Bei der Verwendung von mehreren pneumatischen Antrieben können diese beispielsweise durch eine gemeinsame Druckluftzufuhr gekoppelt sein.

Auch ist es äußert vorteilhaft, wenn die Hülsenbereitstellungsvorrichtung wenigstens vier Behälter und wenigstens zwei Vereinzelungsvorrichtungen umfasst, wobei jeweils eine Vereinzelungsvorrichtung jeweils zwei Behältern zugeordnet ist. Hierdurch können insgesamt beispielsweise vier verschiedene Spinnhülsentypen von der Hülsenbereitstellungsvorrichtung bereitgestellt werden. Die Hülsenbereitstellungsvorrichtung kann beispielsweise dennoch eine gemeinsame Ausgabeeinheit und eventuell einen gemeinsamen Fallschacht aufweisen. Die Vereinzelungsvorrichtungen können beispielsweise je einen der beschriebenen Zylinder aufweisen. Die Hülsenbereitstellungsvorrichtung umfasst in diesem Fall folglich insgesamt zwei Zylinder. Ergänzend oder alternativ können die Vereinzelungsvorrichtungen jeweils einen ersten Schieber und eventuell einen zweiten Schieber und einen dritten Schieber aufweisen. Die Hülsenbereitstellungsvorrichtung kann somit zwei erste Schieber und eventuell zwei zweite Schieber und insbesondere zwei dritte Schieber aufweisen. Es ist denkbar, dass die Hülsenbereitstellungsvorrichtung mehr als vier Behälter aufweist, um weitere Spinnhülsentypen aufzunehmen. In diesem Zusammenhang ist es ebenfalls denkbar, dass mehr als zwei Behälter einer Vereinzelungsvorrichtung zugeordnet sind. Allerdings hat es sich als effizient erwiesen, dass jeweils zwei Behälter einer Vereinzelungsvorrichtung zugewiesen sind.

Das erfindungsgemäße System aus wenigstens einer Spulmaschine, wenigstens einer Spinnmaschine und einer Transportvorrichtung zum Transport von Spinnhülsen zwischen der wenigstens einen Spulmaschine und der wenigstens einen Spinnmaschine zeichnet sich durch eine Hülsenbereitstellungsvorrichtung aus, die gemäß der vorangegangenen Beschreibung ausgebildet ist. Die beschriebenen Merkmale der Hülsenbereitstellungsvorrichtung können dabei einzeln oder in beliebiger Kombination verwirklicht sein. Mit der erfindungsgemäßen Hülsenbereitstellungsvorrichtung gestaltet sich die Nachbearbeitung von fehlerhaften Spinnhülsen an dem System, wie bereits beschrieben, effizienter und mit niedrigeren Fehlerquoten. Die Hülsenbereitstellungsvorrichtung kann beispielsweise an einer Bearbeitungsstation für fehlerhafte Spinnhülsen angeordnet sein. Das System kann insbesondere mehrere dieser Stationen und damit beispielsweise auch mehrere Hülsenbereitstellungsvorrichtungen aufweisen. Die Bearbeitungsstationen können Teil der Transportvorrichtung sein. Das System kann insbesondere mehrere Spinnmaschinen umfassen, an denen beispielsweise unterschiedliches Garn hergestellt wird.

Weitere Vorteile der Erfindung sind in den nachfolgenden Ausführungsbeispielen beschrieben. Es zeigen, jeweils schematisch:
- **Figur 1**: ein erstes Ausführungsbeispiel der erfindungsgemäßen Hülsenbereitstellungsvorrichtung,
- **Figur 2**: ein zweites Ausführungsbeispiel der erfindungsgemäßen Hülsenbereitstellungsvorrichtung,
- **Figur 3**: ein drittes Ausführungsbeispiel der erfindungsgemäßen Hülsenbereitstellungsvorrichtung, und
- **Figur 4**: ein erfindungsgemäßes System mit einer Spulmaschine, einer Spinnmaschine, einer Transportvorrichtung und einer Hülsenbereitstellungsvorrichtung.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Figur 1 zeigt in einer schematischen geschnittenen Seitenansicht ein erstes Ausführungsbeispiel einer erfindungsgemäßen Hülsenbereitstellungsvorrichtung 1 zum Bereitstellen von Spinnhülsen 2 für eine Spinnmaschine 3 (siehe Figur 4). Die Hülsenbereitstellungsvorrichtung 1 umfasst zwei Behälter 4, in denen die Spinnhülsen 2 angeordnet sind. In diesem Ausführungsbeispiel sind die Spinnhülsen 2 liegend, also mit ihren Längsachsen senkrecht zur Schwerkraft, in den Behältern 4 angeordnet. In den beiden Behältern 4 sind beispielsweise Spinnhülsen 2 unterschiedlicher Spinnhülsentypen angeordnet.

Die Hülsenbereitstellungsvorrichtung 1 weist in diesem Beispiel an ihrem unteren Ende eine Ausgabeeinheit 5 zum Ausgeben einer Spinnhülse 2 auf. Um die Spinnhülsen 2 aus den Behältern 4 einerseits zu Vereinzeln und andererseits zur Ausgabeeinheit 5 zu transportieren, umfasst die Hülsenbereitstellungsvorrichtung 1 außerdem zwei Vereinzelungsvorrichtungen 6. Jeweils eine Vereinzelungsvorrichtung 6 ist einem der Behälter 4 zugeordnet. Die Behälter 4, die Ausgabeeinheit 5 und die Vereinzelungsvorrichtungen 6 sind also derart angeordnet, dass durch die Vereinzelungsvorrichtung 6 eine Spinnhülse 2 selektiv aus einem der Behälter 4 der Ausgabeeinheit 5 zuführbar ist.

Die Vereinzelungsvorrichtungen 6 umfassen jeweils einen ersten Schieber 7, wobei die ersten Schieber 7 jeweils eine Ausnehmung 8 zur Aufnahme von Spinnhülsen 2 aufweisen. Die ersten Schieber 7 sind derart angeordnet, dass sie mit der Ausnehmung 8 eine einzelne Spinnhülse 2 aus einem der Behälter 4 aufnehmen und einem Fallschacht 9 zuführen können. Über den Fallschacht 9 und durch die Schwerkraft gelangen die Spinnhülsen 2 zur Ausgabeeinheit 5. Je nachdem welcher Spinnhülsentyp angefordert wird, wird einer der ersten Schieber 7 betätigt. Die ersten Schieber 7 sind jeweils mit einem Antrieb verbunden, wobei die Antriebe beispielsweise als pneumatische Antriebe 10 ausgebildet sind. Die ersten Schieber 7 führen jeweils eine rein horizontale, lineare Bewegung aus.

Der Fallschacht 9 ist derart ausgebildet, dass die Spinnhülsen 2 sich beim Passieren des Fallschachts 9 im Wesentlichen um 90° drehen. Die Spinnhülsen 2 sind somit in der Ausgabeeinheit 5 mit ihrer Längsachse parallel zur Schwerkraft ausgerichtet. Dies ist genauer in Figur 3 dargestellt. Die beschriebene Drehung lässt sich dadurch erreichen, dass der Fallschacht 9 beispielsweise zulaufend, insbesondere zumindest abschnittsweise trichterförmig ausgebildet ist. Die Spinnhülsen 2 weisen damit in der Ausgabeeinheit 5 eine Ausrichtung auf, mit der sie unmittelbar in der richtigen Orientierung einer Transportvorrichtung 11 zugeführt werden können (siehe Figur 4).

Die Ausgabeeinheit 5 ist derart zulaufend ausgebildet, dass die Spinnhülsen 2 durch die Ausgabeeinheit 5 um eine Achse 12 zentriert werden. Diese Achse 12 ist mit einer gestrichelten Linie in der Figur dargestellt. Die Ausgabeeinheit 5 ist hierzu beispielsweise zumindest abschnittsweise trichterförmig ausgebildet. Die Zentrierung der Spinnhülsen 2 dient einer Ausgabe der Spinnhülsen 2 an einer exakt definierten Position. Hierdurch kann das Zuführen der Spinnhülsen 2 zu einer Transportvorrichtung 11 durch die Ausgabeeinheit 5 eventuell automatisiert werden. Die gestrichelt dargestellte Linie entspricht in diesem Ausführungsbeispiel ebenfalls einem Ausschnitt einer Spiegelebene, zu der die Hülsenbereitstellungsvorrichtung 1 spiegelsymmetrisch ausgebildet ist.

Die Ausgabeeinheit 5 umfasst außerdem zwei Flügel 13, die im geschlossenen Zustand die Spinnhülse 2 in der Ausgabeeinheit 5 gegen die Schwerkraft abstützen. Die Flügel 13 sind insbesondere derart ausgebildet, dass sie sich durch eine lineare Bewegung öffnen und damit die Spinnhülse 2 freigeben, die somit mittels der Schwerkraft aus der Hülsenbereitstellungsvorrichtung 1 befördert wird. Die Flügel 13 sind hierzu insbesondere mit einem Antrieb verbunden, der insbesondere als pneumatischer Antrieb 10 ausgebildet ist.

Figur 2 zeigt ein zweites Ausführungsbeispiel der Hülsenbereitstellungsvorrichtung 1. Die Hülsenbereitstellungsvorrichtung 1 aus diesem Beispiel umfasst vier Behälter 4 und einen alternativen Aufbau der Vereinzelungsvorrichtung 6. Dieser Aufbau erlaubt es insbesondere vier verschiedene Hülsentypen bereitzustellen. Jeweils eine Vereinzelungsvorrichtung 6 ist dabei jeweils zwei Behältern 4 zugeordnet und derart ausgebildet, dass eine Spinnhülse 2 selektiv aus einem der zugeordneten Behälter 4 entnommen werden kann.

Hierfür umfassen die Vereinzelungsvorrichtungen 6 in diesem Beispiel einen drehbaren Zylinder 14, der eine Ausnehmung 8 für die Spinnhülsen 2 aufweist. Abhängig von einer Drehrichtung des Zylinders 14 rutscht eine Spinnhülse 2 aus einem der zugeordneten Behälter 4 in die Ausnehmung 8 des Zylinders 14. Durch eine weitere Drehung des Zylinders 14 kann die aufgenommene Spinnhülse 2 den ebenfalls in diesem Ausführungsbeispiel vorhandenen ersten Schiebern 7 zugeführt werden. Der Transport der Spinnhülse 2 von den ersten Schiebern 7 zur Ausgabeeinheit 5 läuft dann wie zuvor beschrieben ab. Die drehbaren Zylinder 14 sind in diesem Ausführungsbeispiel jeweils mit einem Elektroantrieb 15 verbunden, der die Drehung der Zylinder 14 bewirkt. Die Drehrichtung ist insbesondere von einer Eingabe eines Bedieners oder von einer automatisierten Erkennung der Partie, für die die jeweilige Spinnhülse 2 bestimmt ist, abhängig.

Es ist denkbar, dass die Hülsenbereitstellungsvorrichtung 1 Sensoren aufweist, die das Vorhandensein einer Spinnhülse 2 in den Behältern 4, der Vereinzelungsvorrichtung 6 und/oder der Ausgabeeinheit 5 erfasst. Es ist denkbar, dass bei einer anderen Ausgestaltung der Zylinder 14 in diesem Ausführungsbeispiel auf die ersten Schieber 7 verzichtet werden kann, da diese vorliegend rein dem horizontalen Transport der Spinnhülsen 2 dienen.

Figur 3 zeigt ein weiteres Ausführungsbeispiel der Hülsenbereitstellungsvorrichtung 1. Auch in diesem Beispiel weist die Hülsenbereitstellungsvorrichtung 1 insgesamt vier Behälter 4 und zwei Vereinzelungsvorrichtungen 6 auf, wobei jeweils eine Vereinzelungsvorrichtung 6 jeweils zwei der Behälter 4 zugeordnet ist. In diesem Ausführungsbeispiel umfassen die Vereinzelungsvorrichtungen 6 die bereits bekannten ersten Schieber 7. Zusätzlich umfassen die Vereinzelungsvorrichtungen 6 jeweils einen zweiten Schieber 16 und einen dritten Schieber 17. Auch diese Schieber 16, 17 weisen jeweils eine Ausnehmung 8 für die Spinnhülsen 2 auf. Je nach individueller Position dieser Schieber 16, 17 bzw. der Ausnehmungen 8 in den Schiebern 16, 17 kann eine Spinnhülse 2 selektiv aus einem der zugeordneten Behälter 4 entnommen und beispielsweise dem ersten Schieber 7 zugeführt werden.

In der dargestellten Position der Schieber 16, 17 wird aus keinem der Behälter 4 eine Spinnhülse 2 entnommen. Die ersten Schieber 7, die zweiten Schieber 16 und die dritten Schieber 17 weisen in diesem Beispiel jeweils einen eigenen Antrieb auf, wobei die Antriebe beispielsweise als pneumatische Antriebe 10 ausgebildet sind. Die Schieberpositionen sind wiederum beispielsweise von einer Eingabe eines Bedieners oder von einer automatisierten Erkennung der Partie, für die die jeweilige Spinnhülse 2 bestimmt ist, abhängig. In dieser Darstellung ist ebenfalls eine Spinnhülse 2 in der Ausgabeeinheit 5 dargestellt. Diese Spinnhülse 2 befindet sich in einer aufrechten Position und wird, beispielsweise sobald sich die Flügel 13 der Ausgabeeinheit 5 öffnen, ausgegeben. Diese Spinnhülse 2 wurde zuvor beim Durchlaufen des Fallschachts 9 um 90° gedreht und durch den zulaufenden Aufbau der Ausgabeeinheit 5 zentriert.

Figur 4 zeigt ein System 18 aus einer Spinnmaschine 3, hier dargestellt auf der rechten Seite, einer Spulmaschine 19, hier dargestellt auf der linken Seite, und einer Transportvorrichtung 11, die die Spinnmaschine 3 und die Spulmaschine 19 verbindet. Die Spinnmaschine 3 und die Spulmaschine 19 haben jeweils mehrere Arbeitsstellen 20. Auf den Arbeitsstellen 20 der Spinnmaschine 3 wird beispielsweise Garn im Ringspinnverfahren hergestellt und auf die Spinnhülsen 2 gewickelt. Auf den Arbeitsstellen 20 der Spulmaschine 19 wird das Garn von den Spinnhülsen 2 abgewickelt und zu Kreuzspulen 21 aufgewickelt. Bewickelte und leere Spinnhülsen 2 werden von der Transportvorrichtung 11 von der Spinnmaschine 3 zur Spulmaschine 19 und von der Spulmaschine 19 zur Spinnmaschine 3 transportiert. Die dargestellte Transportvorrichtung 11 ist dabei nur als Schema zu verstehen.

Wie zuvor beschrieben, ist es bei fehlerhaften Spinnhülsen 2 bei einem Transport von der Spulmaschine 19 zur Spinnmaschine 3 notwendig, die fehlerhaften Spinnhülsen 2 gegen fehlerfreie Spinnhülsen 2 auszutauschen. Die Transportvorrichtung 11 umfasst hierfür beispielsweise nicht dargestellte Bearbeitungspositionen. Um diesen Vorgang zumindest teilweise zu automatisieren, umfasst das System 18 die zuvor beschriebene Hülsenbereitstellungsvorrichtung 1. In dem dargestellten Ausführungsbeispiel kann eine Spinnhülse 2 eines bestimmten Spinnhülsentyps, der in einem der Behälter 4 der Hülsenbereitstellungsvorrichtung 1 bevorratet wird, durch die Ausgabeeinheit 5 der Hülsenbereitstellungsvorrichtung 1 direkt auf einen Transportteller 22 der Transportvorrichtung 11 ausgegeben werden.

### Bezugszeichenliste

- 1: Hülsenbereitstellungsvorrichtung
- 2: Spinnhülse
- 3: Spinnmaschine
- 4: Behälter
- 5: Ausgabeeinheit
- 6: Vereinzelungsvorrichtung
- 7: erster Schieber
- 8: Ausnehmung
- 9: Fallschacht
- 10: pneumatischer Antrieb
- 11: Transportvorrichtung
- 12: Achse
- 13: Flügel
- 14: Zylinder
- 15: Elektroantrieb
- 16: zweiten Schieber
- 17: dritten Schieber
- 18: System
- 19: Spulmaschine
- 20: Arbeitsstelle
- 21: Kreuzspule
- 22: Transportteller

## Patentansprüche

1. Hülsenbereitstellungsvorrichtung (1) zum Bereitstellen von Spinnhülsen (2) für eine Spinnmaschine (3) mit
- wenigstens zwei Behältern (4) zum Aufnehmen von Spinnhülsen (2),
- einer Ausgabeeinheit (5) zum Ausgeben einer Spinnhülse (2) und
- wenigstens einer Vereinzelungsvorrichtung (6),
wobei die Behälter (4), die Ausgabeeinheit (5) und die Vereinzelungsvorrichtung (6) derart angeordnet sind, dass durch die Vereinzelungsvorrichtung (6) eine Spinnhülse (2) selektiv aus einem der Behälter (4) der Ausgabeeinheit (5) zuführbar ist.

2. Hülsenbereitstellungsvorrichtung (1) nach dem vorherigen Anspruch, **dadurch gekennzeichnet, dass** die Vereinzelungsvorrichtung (6) einen ersten Schieber (7) umfasst.

3. Hülsenbereitstellungsvorrichtung (1) nach dem vorherigen Anspruch, **dadurch gekennzeichnet, dass** die Vereinzelungsvorrichtung (6) einen zweiten Schieber (16) und insbesondere einen dritten Schieber (17) umfasst.

4. Hülsenbereitstellungsvorrichtung (1) nach dem vorherigen Anspruch, **dadurch gekennzeichnet, dass** der erste Schieber (7), der zweite Schieber (16) und/oder der dritte Schieber (17) eine Ausnehmung (8) für eine Spinnhülse (2) umfasst.

5. Hülsenbereitstellungsvorrichtung (1) nach den Ansprüchen 3 und 4, **dadurch gekennzeichnet, dass** der erste, zweite und/oder dritte Schieber (7, 16, 17) und Ausnehmungen (8) des ersten, zweiten und/oder dritten Schiebers (7, 16, 17) derart zueinander angeordnet sind, dass in Abhängigkeit einer Stellung des ersten, zweiten und/oder dritten Schiebers (7, 16, 17) eine Spinnhülse (2) aus einem der Behälter (4) entnommen wird.

6. Hülsenbereitstellungsvorrichtung (1) nach einem der vorherigen Ansprüche, **dadurch gekennzeichnet, dass** ein Fallschacht (9) zwischen der Vereinzelungsvorrichtung (6) und der Ausgabeeinheit (5) angeordnet ist, wobei der Fallschacht (9) insbesondere derart zulaufend ausgebildet ist, dass die Spinnhülse (2) beim Durchlaufen des Fallschachts (9) im Wesentlichen um 90° gedreht wird.

7. Hülsenbereitstellungsvorrichtung (1) nach einem der vorherigen Ansprüche, **dadurch gekennzeichnet, dass** die Vereinzelungsvorrichtung (6) einen Elektroantrieb (15) und/oder einen pneumatischen Antrieb (10) umfasst.

8. Hülsenbereitstellungsvorrichtung (1) nach einem der vorherigen Ansprüche, **dadurch gekennzeichnet, dass** die Vereinzelungsvorrichtung (6) einen drehbaren Zylinder (14), vorzugsweise mit einer Ausnehmung (8) für eine Spinnhülse (2), umfasst.

9. Hülsenbereitstellungsvorrichtung (1) nach dem vorherigen Anspruch, **dadurch gekennzeichnet, dass** der Zylinder (14) in zwei Drehrichtungen antreibbar ist, wobei der Zylinder (14) derart zu wenigstens zwei der Behälter (4) angeordnet ist, dass in Abhängigkeit von der Drehrichtung eine Spinnhülse (2) aus einem der Behälter (4) entnommen wird.

10. Hülsenbereitstellungsvorrichtung (1) nach einem der vorherigen Ansprüche, **dadurch gekennzeichnet, dass** die Ausgabeeinheit (5) derart zulaufend ausgebildet ist, dass die Spinnhülse (2) in der Ausgabeeinheit (5) zu einer Achse (12) zentriert wird.

11. Hülsenbereitstellungsvorrichtung (1) nach einem der vorherigen Ansprüche, **dadurch gekennzeichnet, dass** die Ausgabeeinheit (5) zwei bewegbare Flügel (13) umfasst.

12. Hülsenbereitstellungsvorrichtung (1) nach einem der vorherigen Ansprüche, **dadurch gekennzeichnet, dass** die Ausgabeeinheit (5) wenigstens einen Antrieb (10, 15) umfasst.

13. Hülsenbereitstellungsvorrichtung (1) nach den Ansprüchen 11 und 12, **dadurch gekennzeichnet, dass** die Flügel (13) derart mit dem wenigstens einen Antrieb (10, 15) verbunden sind, dass sie in einer linearen Bewegung öffenbar sind.

14. Hülsenbereitstellungsvorrichtung (1) nach einem der vorherigen Ansprüche, **dadurch gekennzeichnet, dass** die Hülsenbereitstellungsvorrichtung (1) wenigstens vier Behälter (4) und wenigstens zwei Vereinzelungsvorrichtungen (6) umfasst, wobei jeweils eine Vereinzelungsvorrichtung (6) jeweils zwei Behältern (4) zugeordnet ist.

15. System (18) aus wenigstens einer Spulmaschine (19), wenigstens einer Spinnmaschine (3) und einer Transportvorrichtung (11) zum Transport von Spinnhülsen (2) zwischen der wenigstens einen Spulmaschine (19) und der wenigstens einen Spinnmaschine (3), **gekennzeichnet durch** eine Hülsenbereitstellungsvorrichtung (1) gemäß einem oder mehreren der vorherigen Ansprüche.
